# EUROPÄISCHE PATENTSCHRIFT

(11) **EP 0 014 235 B1**
(45) Veröffentlichungstag und Bekanntmachung des Hinweises auf die Patenterteilung: **10.02.1982**
(21) Anmeldenummer: 79104543.8
(22) Anmeldetag: 16.11.1979
(51) Int. Cl.: E06B 3/66, C03C 27/12

(54) **Isolierglasscheibe**
Insulating glass pane
Vitrage isolant

(30) Priorität: 05.02.1979 DE 2904280
(43) Veröffentlichungstag der Anmeldung: 20.08.1980
(73) Patentinhaber: Röhm GmbH, 64293 Darmstadt (DE)
(72) Erfinder: Mönch, Theodor Peter, D-6114 Gross-Umstadt-Heubach (DE); Hanstein, Friedrich, D-6112 Gross-Zimmern (DE)

## Beschreibung

Isolierglasscheiben mit einem zwischen zwei Aussenscheiben eingeschlossenen Luftraum haben eine wesentlich niedrigere Wärmedurchgangszahl als Einfachscheiben. Werte von weniger als 2,0 kcal/_{M}²h °C, die in einigen Ländern bereits gesetzliche Vorschrift für Gebäudeverglasungen sind, lassen sich erst mit Verbundscheiben erreichen, die aus wenigstens drei Einzelscheiben aufgebaut sind und wenigstens zwei dazwischen eingeschlossene Lufträume enthalten.

Die Verbindung von drei oder mehr Einzelscheiben aus Mineralglas zu einer Isolierglasscheibe ist technisch ohne weiteres möglich, jedoch haben derartige Isolierglasscheiben ein unerwünscht hohes Gewicht. Gegenüber einer aus zwei Einzelscheiben aufgebauten Isolierglasscheibe nimmt das Gewicht bei Einfügung einer dritten Scheibe um 50% und bei einer vierten Scheibe um 100% zu. Das hohe Gewicht ist nicht nur beim Transport und Einbau der Scheiben störend, sondern erfordert auch entsprechend stabile Rahmen.

Die Gewichtszunahme lässt sich vermindern, wenn man eine Innenscheibe aus Kunststoff einfügt. Jedoch muss man auch dann mit einer Gewichtszunahme von 20 bis 30% für eine zusätzliche Kunststoffscheibe bzw. 30 bis 40% für zwei zusätzliche Kunststoffscheiben von 3 mm Dicke rechnen. Für die Verbesserung der Wärmeisolierung sind dünne Zwischenschichten an sich ausreichend, liessen sich jedoch aus technischen Gründen bisher nicht ohne weiteres verwirklichen. So bereitet es erhebliche Schwierigkeiten, Kunststoffolien, die in den erforderlichen Abmessungen keine ausreichende Eigensteifigkeit haben, faltenfrei zwischen zwei Aussenscheiben einzubauen. Erst ab einer Dicke von 1 mm ist eine ausreichende Eigensteifigkeit von Kunststoffschichten gegeben. Derartige Kunststoffscheiben waren jedoch zu einem für den vorgesehenen Zweck tragbaren Preis in befriedigender optischer Qualität nicht zugänglich. Der Preis von gegossenen Acrylglasscheiben von etwa 1 mm Stärke schliesst ihre Verwendung in Isolierglasscheiben aus. Extrudierte Acrylglasscheiben von gleicher Stärke sind bruchempfindlich und werden aus diesem Grund nicht hergestellt. Daher boten sich nur extrudierte Kunststoffscheiben, insbesondere Acrylglasscheiben von mindestens 3 mm Dicke als Material für die Zwischenschicht an. Preis und Gewicht von damit hergestellten Isolierglasscheiben sind jedoch immer noch unerwünscht hoch.

Der Erfindung liegt die Aufgabe zugrunde, das Gewicht von wenigstens dreischichtigen Isolierglasscheiben unter Verwendung von technisch leicht herstellbaren und daher preisgünstigen Komponenten wesentlich herabzusetzen. Eine Lösung dieser Aufgabe wurde in der im Hauptanspruch angegebenen Gestaltung gefunden. Durch die Verwendung einer Innenscheibe aus extrudiertem, biaxial gerecktem Kunststoff kommt man mit einer Scheibendicke aus, die wesentlich unter derjenigen von herkömmlichen, d. h. nicht-gereckten extrudierten Kunststoffscheiben liegt, ohne dass die für die Verarbeitung erforderlichen Festigkeitseigenschaften beeinträchtigt sind. Eine wesentliche Verbesserung der mechanischen Eigenschaften gegenüber nicht-gereckten extrudierten Kunststoffscheiben wird beispielsweise schon bei einer biaxialen Reckung um jeweils 35% erreicht; der bevorzugte Reckungsgrad liegt bei 60 bis 80%.

Bei Verwendung einer Zwischenschicht aus extrudiertem, biaxial gerecktem Acrylglas von 1 bis 1,5 mm Dicke beträgt die Gewichtszunahme gegenüber einer aus nur zwei Mineralglasscheiben aufgebauten Isolierglasscheibe nur etwa 6 bis 12%. Bei Einfügung von zwei derartigen Innenscheiben beträgt die Gewichtszunahme nur 12 bis 25%, während bei Verwendung nicht-gereckte:. Kunststoffscheiben von 3 mm Dicke eine Gewichtszunahme um 35 bis 50% eintritt.

Die Herstellung von extrudierten biaxial gereckten Kunststoffscheiben ist, beispielsweise mit Hilfe der aus der DE-OA 2056697 beschriebenen Vorrichtung, auf einfache Weise möglich. Die erhaltenen gereckten Kunststoffscheiben von 1 bis 2,5 mm Dicke, die sich durch eine hohe Steifigkeit, Zug- und Biegefestigkeit auszeichnen, lassen sich zu geringeren Kosten herstellen als nicht-gereckte, extrudierte Kunststoffscheiben von grösserer Dicke und vergleichbaren Festigkeitseigenschaften. Der bevorzugte Kunststoff für die Innenscheibe ist extrudiertes biaxial gerecktes Acrylglas. Es hat in der Regel ein Molekulargewicht von 100.000 bis 250.000. Weiterhin kommen z. B. Polyvinylchlorid und Polycarbonat in Betracht. Vorzugsweise werden für die Aussen- und Innenscheiben klar durchsichtige Scheiben mit planparallelen Oberflächen verwendet.

Wenn trotz der erreichbaren Vorteile lsolierglasscheiben mit dem erfindungsgemässen Aufbau bisher nicht bekannt geworden sind, so kann dies nur darauf zurückgeführt werden, dass die erreichbaren Vorteile für den Fachmann nicht erkennbarwaren.

Zweckmässige Ausführungsformen der Erfindung sind in den Figuren 1 bis 3 dargestellt.
Figur 1 stellt in verkürzter Schnittdarstellung eine aus drei Einzelscheiben aufgebaute Isolierglasscheibe dar.
Figur 2 stellt in gleicher Darstellungsweise eine Isolierglasscheibe aus vier Einzelscheiben dar.
Figur 3 zeigt eine andere Gestaltung der Rahmenelemente.

Die Aussenscheiben (1) und (2) bestehen vorzugsweise aus Mineralglas von üblicher Dicke. Je nach Scheibengrösse liegt die Dicke beispielsweise zwischen 2,5 und 8 mm. Eine weitere Gewichtseinsparung ist erreichbar, wenn man Aussenscheiben aus Kunststoff verwendet, wofür etwa die gleichen Dicken in Betracht kommen. Wegen der gegenüber Mineralglas geringeren Oberflächenhärte der geeigneten Kunststoffe, wie z. B. Acrylglas oder Polycarbonat, sind kratzfest beschichtete Aussenscheiben (1, 2) zweckmässig. Kratzfeste Beschichtungen sind an sich bekannt und lassen sich z. B. auf Basis von Silikon-Kunststoffen oder hochvernetzten organischen Polymeren herstellen. Die kratzfeste Schicht hat in der Regel eine Dicke von etwa 10 µm. Sie kann sich unmittelbar auf der Aussenscheibe befinden oder auf einer ablösbar aufgeklebten Kunststoffolie, die bei Bedarf ersetzbar ist. Wenn die isolierglasscheibe im Gebrauch nicht auf beiden Seiten der gleichen Beanspruchung ausgesetzt ist, kann auch eine Aussenschicht aus Mineralglas und die andere aus kratzfest beschichtetem Kunststoff bestehen.

Im Innern der Isolierglasscheibe ist in der Regel eine Innenscheibe (3) oder bei Bedarf eine weitere Innenscheibe (4) angeordnet Die Zwischenräume (5) zwischen den Einzelscheiben sind beispielsweise 5 bis 15 mm dick.

Am Rand sind die Einzelscheiben mittels Klebschichten (6) und Rahmenelementen (7) miteinander in der Weise verbunden, dass die Innenräume (5) von der Atmosphäre hermetisch abgeschlossen sind. Derartige Randelemente sind bei der Herstellung von Isolierglasscheiben gebräuchlich und enthalten im Innern eine Füllung (8) aus einem Trockenmittel, welches durch eine Perforierung oder einen Schlitz (9) Feuchtigkeit aus der in dem Zwischenraum(5) eingeschlossenen Gasfüllung aufnimmt. Wenn die Aussenscheiben (1, 2) aus Mineralglas bestehen, werden weichelastische Klebschichten (6) verwendet. Da Kunststoffe eine wesentlich höhere thermische Ausdehnung als Mineralglas haben, führt der Rand der Kunststoffscheiben (3, 4) grössere thermische Expansions- und Kontraktionsbewegungen durch als die Mineralglasscheiben (1, 2). Die Differenzen dieser Bewegungen müssen durch Scherbewegungen in den Klebschichten (6) aufgenommen werden. Um derartige Scherbewegungen auszuschliessen, kann man auch die Aussenscheiben (1, 2) mit Rahmenelementen (10) verbinden, welche an der Innenseite eine Nut (1) von solcher Tiefe aufweisen, dass für die gleitend eingesetzte Innenscheibe (3) ein ausreichender Expansionsraum zur Verfügung steht.

## Patentansprüche

1. Isolierglasscheibe, bestehend aus zwei Aussenscheiben, wenigstens einer im Abstand dazu angeordneten Innenscheibe aus Kunststoff und Rahmenelementen, die die Scheiben zusammenhalten und die zwischen der Innenscheibe und den Aussenscheiben gelegenen Zwischenräume hermetisch abschliessen, dadurch gekennzeichnet, dass die Innenscheibe aus extrudiertem, biaxial gerecktem Kunststoff besteht.

2. Isolierglasscheibe nach Anspruch 1, dadurch gekennzeichnet, dass die Innenscheibe wenigstens um jeweils 35% biaxial gereckt, ist.

3. Isolierglasscheibe nach den Ansprüchen 1 und 2, dadurch gekennzeichnet, dass die Innenscheibe aus extrudiertem biaxial gerecktem Acrylglas besteht.

4. Isolierglasscheibe nach den Ansprüchen 1 bis 3, dadurch gekennzeichnet, dass die Innenscheiben dünner als die Aussenscheiben und 1 bis 2,5 mm dick sind.

5. Isolierglas nach den Ansprüchen 1 bis 4, dadurch gekennzeichnet, dass wenigstens eine Aussenscheibe aus Mineralglas besteht.

6. Isolierglas nach den Ansprüchen 1 bis 5, dadurch gekennzeichnet, dass wenigstens eine Aussenscheibe aus kratzfest beschichtetem Kunststoff besteht.

## Claims

1. Insulating glass sheet, consisting of two outer panes,at leastone inner pane of plasticsma- ierial arranged at a spacing therefrom, and frame elements which hold the panes together and hermetically seal the interstices between the inner pane and outer panes, characterised in that the inner pane consists of extruded, biaxially stretched plastics material.

2. Insulating glass sheet according to claim 1, characterised in that the inner pane is biaxially stretched by at least 35% in each direction.

3. Insulating glass sheet according to claims 1 and 2, characterised in that the inner pane consists of extruded, biaxially stretched acrylic glass.

4. Insulating glass sheet according to claims 1 to 3, characterised in that the inner panes are thinner than the outer panes and are 1 to 2.5 mm thick.

5. Insulating glass according to claims to 4, characterised in that at least one outer pane consists of mineral glass.

6. Insulating glass according to claims 1 to 5, characterised in that at least one outer pane consists of plastics material with a scratch-resistant coating.

## Revendications

1. Vitrage isolant consistant en deux vitres extérieures, au moins une vitre intérieure de résine syntétique espacée des vitres extérieures et des éléments d'encadrement qui maintiennent les vitres associées et qui isolent hermétiquement les espaces intermédiaires existant entre la vitre intérieure et les vitres extérieures, caractérisé en ce que la vitre intérieure consiste en résine synthétique extrudée, soumise à un étirage biaxial.

2 Vitrage isolant selon la revendication 1, caractérisé en ce que la vitre intérieure a été soumise é un étirage biaxial d'au moins 35% dans les deux directions,

3. Vitrage isolant selon l'une quelconque des revendications 1 et 2, caractérisé en ce que la vitre intérieure consiste en verre acrylique extrudé et soumis à étirage biaxial.

4. Vitrage isolant selon l'une quelconque des revendications 1 à 3, caractérisé en ce que les vitres intérieures sont plus minces que les vitres extérieures et épaisses de 1 à 2,5 mm.

5. Vitrage isolant selon l'une quelconque des revendications 1 à 4, caractérisé en ce que l'une au moins des vitres extérieures consiste en verre minéral.

6. Vitrage isolant selon l'une quelconque des revendications 1 à 5, caractérisé en ce que l'une au moins des vitres extérieures consiste en résine synthétique portant un revêtement résistant à l'éraflement.
